# EUROPÄISCHE PATENTANMELDUNG

(11) **EP 0 245 580 A2**
(43) Veröffentlichungstag der Anmeldung: **19.11.1987**
(21) Anmeldenummer: 87100137.6
(22) Anmeldetag: 08.01.1987
(51) Int. Cl.: B22D 41/08

(54) **Verfahren zum Beherrschen des Auslaufkanales eines Giessgefässes für metallische Schmelzen und Giesseinrichtung zur Durchführung des Verfahrens**

(30) Priorität: 13.05.1986 DE 3616115
(71) Anmelder: Zimmermann & Jansen GmbH, D-52322 Düren (DE)
(72) Erfinder: Lothmann, Josef, D-5163 Langerwehe (DE); Paulus, Friedhelm, D-5165 Hürtgenwald (DE); Walther, Ludwig, D-5160 Düren/Niederau (DE)
(74) Vertreter: Popp, Eugen, Dr.

(57) **Zusammenfassung**

Verfahren zum Beherrschen des Auslaufkanales (15) eines Gießgefäßes (10) für metallische Schmelzen mit einem Schieberverschluß (12), bestehend aus einem zwischen einer an der Unterseite des Gießgefäßes (10) angeordneten Kopfplatte (7) und einem Ausgußteil (9, 16) beweglich gelagerten Schieberteil (Schieberplatte 8). Zur Erzielung einer besonders effektiven Verhinderung des Einfrierens der Schmelze und/oder zur Vermeidung von statischen Schattenecken wird der Schieberteil (Schieberplatte 8) und/oder die Kopfplatte (7) in Schließ- und/oder Offenbzw. teilweise Offenstellung so bewegt, daß quer zum Auslaufkanal (15) eine zwei-dimensionale Relativbewegung zwischen Schieberteil (8) und Kopfplatte (7) entsteht.

## Beschreibung

Die Erfindung betrifft ein Verfahren zum Beherrschen des Auslaufkanales eines Gießgefäßes für metallische Schmelzen gemäß dem Oberbegriff des Anspruches 1, sowie eine Gießeinrichtung zur Durchführung dieses Verfahrens.

Der Schwerpunkt aller Überlegungen beim Stranggießen liegt bisher in der Beherrschung des Auslaufkanales derart, daß eine vorbestimmte Höhe des Badspiegels in der Kokille, Verteilerrinne und/oder im Gießgefäß (Zwischenbehälter) erreicht und beibehalten wird. Seit kurzem beschäftigt sich die Fachwelt damit, wie das Einfrieren des Auslaufkanales eines mit einem Schieberverschluß ausgestatteten Gießgefäßes nicht nur vor dem Abstich, sondern auch während Gieß- bzw. Betriebsunterbrüchen kürzerer Dauer vermieden werden kannn. Zu diesem Zweck ist in der US-PS 3 773 226 vorgeschlagen, in den Auslaufkanal im geschlossenen Zustand der Schieberplatte Inertgas einzublasen. Dadurch soll die im Auslaufkanal befindliche Schmelze umgewälzt werden derart, daß kältere Schmelze mit wärmerer Schmelze vermischt wird. Auf diese Weise wird eine Erstarrung der Schmelze im Auslaufkanal verhindert, zumindest verzögert. Nachteilig sind jedoch zum einen die relativ hohen Betriebskosten aufgrund der Verwendung teuren Inertgases und zum anderen die Tatsache, daß durch das eingeblasene kalte Gas die Schmelze abgekühlt wird. Durch den zuletzt genannten Effekt kann es sogar vorkommen, daß bei ungenügender Umwälzung der Schmelze diese nahezu schlagartig einfriert, obwohl ein solches Einfrieren gerade verhindert werden soll. Schließlich muß darauf geachtet werden, daß das Gas stets mit einem solchen Druck eingeblasen werden muß, daß der ferrostatische Druck im Auslaufkanal überwunden wird; andernfalls bestünde die Gefahr, daß die Gaseintrittsöffnungen durch Eindringen der Schmelze verstopfen.

Zur Vermeidung dieser Nachteile ist in der EP-A-66 118 vorgeschlagen, den beweglichen Schieberteil des Schieberverschlusses während Gießunterbrüchen in seiner geschlossenen Stellung oszillierend anzutreiben, und zwar in Richtung der Auf- und Zubewegung des Schieberteils. Zu diesem Zweck ist der Schieberteil mit einem von einem Oszillator gesteuerten Vibrator gekoppelt. Dieser zuletzt genannte Vorschlag ist in vielen Fällen ausreichend; in kritischen Phasen, d.h. bei einer unvorhergesehen längeren Gieß- bzw. Betriebsunterbrechung kann auch bei dieser Lösung ein Einfrieren der Schmelze nicht immer mit Sicherheit ausgeschlossen werden.

Es gilt also auf jeden Fall, das zuletzt genannte Verfahren sowie die dazugehörige Gießeinrichtung so weiterzuent wickeln, daß auch in kritischen Momenten längerer Gieß- bzw. Betriebsunterbrechungen ein Einfrieren der Schmelze im Auslaufkanal sicher vermieden werden kann.

Desweiteren gilt es, strömungstote Zonen im Auslaufkanal, insbesondere im Bereich des Schieberverschlusses, zu vermeiden, um beim Abgießen von z.B. aluminiumberuhigtem Stahl Oxydablagerungen in den genannten Zonen zu vermeiden. Zu diesem Zweck ist in der bereits erwähnten EP-A-66 118 vorgeschlagen, den Schieberteil (Schieberplatte) von Zeit zu Zeit aus der gedrosselten Schieberstellung heraus in die voll geöffnete Stellung zu bewegen. Hierdurch wird der Strömungsweg der Schmelze durch den Schieber kurzfristig begradigt. Die Oxydablagerungen, welche sich im gedrosselten Zustand bevorzugt in den strömungstoten Zonen (Schattenecken) gebildet haben, werden ausgewaschen. Nachteilig ist bei diesem Vorgehen jedoch die nicht zu vermeidende Veränderung des freien Querschnittes des Auslaufkanales, wodurch eine entsprechende Nachregulierung der Badspiegelhöhe in der Kokille erforderlich wird. Außerdem ist die "Auswasch"-Wirkung relativ begrenzt, vor allem wenn etwas zu große Zeitintervalle für das Auswaschen gewählt werden.

Demnach ist es weiter Ziel der Erfindung, den Auslaufkanal eines Gießgefäßes für metallische Schmelzen so zu beherrschen, daß sich Ablagerungen in strömungstoten Zonen erst gar nicht ausbilden können.

Schließlich ist ein nach wie vor ungelöstes Problem das Eindringen von Umgebungsluft in den Auslaufkanal zwischen den Anlageflächen von Kopfplatte und Bodenteil des Gießgefäßes einerseits sowie Schieberplatte und Kopfplatte bzw. Schieberplatte und Ausgußteil andererseits. Die in den Auslaufkanal während des Gießvorganges angesaugte Umgebungsluft ist metallurgisch höchst problematisch, da der Mengenanteil an zusätzlichem Stickstoff und Sauerstoff unkontrolliert ist. Beim Abgießen aluminiumhaltigen Stahls wird durch die angesaugte Umgebungsluft die Ausbildung und gegebenenfalls Ablagerung von Tonerde gefördert, insbesondere im etwas kühleren Bereich des Ausgußteiles (Tauchrohr). Der vorliegenden Erfindung liegt demnach desweiteren die Aufgabe zugrunde, auch dieses Problem zu lösen, zumindest ganz erheblich zu reduzieren.

Die gesteckten Ziele lassen sich in überraschend einfacher Weise durch die kennzeichnenden Maßnahmen des Patentanspruches 1 bzw. der folgenden Ansprüche lösen.

Die Bedeutung der vorliegenden Erfindung liegt also in der zweidimensionalen Relativbewegung zwischen Schieberteil und Kopfplatte, wobei diese Relativbewegung entweder durch den Schieberteil bzw. die Schieberplatte oder Kopfplatte jeweils allein oder durch entsprechend abgestimmte Bewegung von Schieber- und Kopfplatte erhalten wird, wobei im letztgenannten Fall die Dichtung zwischen den Anlageflächen sowohl von Kopfplatte und Boden des Gießgefäßes einerseits als auch von Kopfplatte und Schieberplatte bzw. Schieberplatte und Ausgußteil andererseits ganz erheblich verbessert wird. Die genannten Anlageflächen werden regelrecht "eingeschliffen", wobei eine zwei-dimensionale Relativbewegung zwischen den genannten Anlageflächen eine nahezu absolute Abdichtung zur Folge hat.

Durch die erfindungsgemäße Relativbewegung wird darüberhinaus erreicht, daß in Schließstellung des Schieberteils die Schmelze im Auslaufkanal zumindest nahe des Schieberteils, nämlich der Schieberplatte, regelrecht gerührt bzw. umgerührt wird. Auf diese Weise erhält man eine wesentlich größere Tiefenwirkung als durch die bloße Hin- und Herbewegung des Schieberteils nach der EP-A-66 118. Aufgrund dieser größeren Tiefenwirkung kann ein Einfrieren der Schmelze im Auslaufkanal auch bei längeren Gieß- bzw. Betriebsunterbrüchen sicher vermieden werden. Durch die erfindungsgemäße Relativbewegung stellt sich sogar eine geringe vertikale Umwälzung der Schmelze im Auslaufkanal ein, was zusätzlich beiträgt, ein Einfrieren der Schmelze zu vermeiden.

Desweiteren wird durch die erfindungsgemäß vorgesehene Relativbewegung die Lage einer sich unterhalb der Kopfplatte ausbildenden Schattenecke bzw. strömungstoten Zone ständig verändert, und zwar bei gleichbleibend großem freien Querschnitt des Auslaufkanales in diesem Bereich. Durch die "wandernde" Schattenecke werden Oxydablagerungen im Bereich des Schieberverschlusses sicher vermieden, da ständig eine Abspülung erfolgt. Dadurch, daß entsprechend der Lageveränderung der Schattenecke auch der Gießstrahl um die Achse des Auslaufkanales ständig rotiert, werden auch mögliche Oxydablagerungen im etwas kühleren Ausgußteil, nämlich Tauchrohr, besser abgespült und damit weitgehend vermieden.

Die Vermeidung von Oxydablagerungen wird also in der Offen- bzw. teilweisen Offenstellung des Schieberverschlusses sowohl durch die ständige Lageveränderung strömungstoter Zonen sowie um die Achse des Auslaufkanales herum bewegte Strömung als auch durch die verbesserte Dichtwirkung zwischen den oben genannten Anlageflächen erreicht.

Weitere Ausgestaltungen des erfindungsgemäßen Verfahrens und insbesondere die Konkretisierung der Gießeinrichtung zur Durchführung des Verfahrens sind in den Unteransprüchen beschrieben.

Von besonderem Interesse - und zwar auch unabhängig von der Bewegung des Schieberteils und/oder der Kopfplatte - sind noch die Maßnahmen nach den Ansprüchen 13 bis 16, durch die äußerst wirkungsvoll ein Abvibrieren von sich möglicherweise im kühleren Ausgußteil noch absetzenden Tonerdeprodukten möglich ist.

Im übrigen lässen sich in der Offen- bzw. teilweisen Offenstellung der Schieberplatte strömungstote Zonen im gesamten Bereich des Auslaufkanales dann vermeiden, wenn nur die Schieberplatte längs einer geschlossenen Kurvenbahn, insbesondere Kreisbahn, um die Achse des Auslaufkanales herum, bewegt wird, da sich dann sowohl die Schattenecke unterhalb der Kopfplatte als auch die Schattenecke unterhalb der Schieberplatte sich ständig lageverändert, wobei diese beiden Schattenecken diametral zueinander liegen.

Besonders vorteilhaft ist die erfindungsgemäße Lösung auch deshalb, weil sie sich ohne weiteres bei herkömmlichen Schieberverschlüssen anwenden läßt. Die Nachrüstung der Schieberverschlüsse ist mit geringem Aufwand verbunden. Bei Schieberverschlüssen mit Wechsel- und Regelzylindern muß im wesentlichen nur die Hydraulik dieser Zylinder so "pulsiert" werden, daß der Schieber die vorgesehenen Bewegungen ausführt. Dabei können die unterschiedlichsten Bewegungsbahnen (Lissajous-Figuren) erhalten werden. Frequenz und Amplitude sind vorzugsweise jeweils einstellbar. Dies ist auch in der Schließstellung durchaus von Bedeutung; so kann es z.B. von Vorteil sein, daß bei zunehmender Dauer einer Betriebsunterbrechung die Frequenz von Wechsel- und Regelzylinder entsprechend erhöht wird, um auf diese Weise ein verstärktes "Umrühren" der Schmelze und damit eine erhöhte Tiefenwirkung des bewegten Schieberteiles zu erhalten. Das gleiche gilt bei entsprechend vorgesehenen Betätigungsvorrichtungen für die Kopfplatte. Die erwähnte Frequenzsteigerung bedeutet im wesentlichen nichts anderes als eine erhöhte Bahngeschwindigkeit des Schieberteiles und/oder der Kopfplatte. Doch selbst bei relativ langsamer Bewe gung von Schieberteil und/oder Kopfplatte wird in Schließstellung eine größere Tiefenwirkung erzielt, als bei der bekannten Lösung nach der EP-A-66 118, aufgrund der in jedem Bewegungspunkt zweidimensionalen Beeinflussung der Schmelze im Bereich nahe der Schieberplatte.

Aufgrund der konstruktionsbedingten Tiefenwirkung einer bewegten Kopfplatte genügt es in vielen Fällen, diese nur oszillierend, d.h. hin- und hergehend anzutreiben, entsprechend der Schieberplatte nach der EP-A-66 118. Doch auch dann ist eine Bewegung der Kopfplatte längs einer geschlossenen Kurvenbahn vorteilhafter aufgrund der dadurch bedingten Rotationsbewegung der Schmelze im Auslaufkanal oberhalb der Schieberplatte, die zu einer mehr oder weniger starken vertikalen Umwälzung der Schmelze führt.

Schließlich ist als weitere Alternative denkbar, die Schieberplatte und/oder Kopfplatte in Schließstellung um die Längsachse des Auslaufkanales herum rotieren zu lassen. Für diese Ausführungsform ist jedoch ein erhöhter Konstruktionsaufwand erforderlich; insbesondere ist eine Nachrüstung herkömmlicher Schieberverschlüsse aufwendig.

Die erfindungsgemäße Lösung ist also sowohl in der Schließstellung als auch Offen- bzw. teilweisen Offenstellung des Schieberteils von größtem Vorteil, wobei die entsprechenden Maßnahmen in Schließstellung und Offen- bzw. teilweiser Offenstellung sowohl unabhängig voneinander als auch in Kombination miteinander als erfindungswesentlich beansprucht werden.

Nachstehend werden Ausführungsformen einer nach dem erfindungsgemäßen Verfahren betreibbaren Gießeinrichtung anhand der beigefügten Zeichnung näher erläutert. Es zeigen:
Fig. 1 eine erste Ausführungsform eines Verteilerrinnen-Schieberverschlusses herkömmlicher Bauart, bei dem das erfindungsgemäße Verfahren angewandt werden kann;
Fig. 2 eine schematische Explosiv-Darstellung des Schieberverschlusses nach Fig. 1 unter Darstellung des Funktionsprinzipes desselben;
Fig. 3 eine zweite Ausführungsform eines herkömmlichen Schieberverschlusses, bei dem das erfindungsgemäße Verfahren angewendet werden kann;
Fig. 4 eine schematische Explosiv-Darstellung des Schieberverschlusses nach Fig. 3 unter Darstellung des Funktionsprinzipes desselben;
Fig. 5a und 5b ein Ausführungsbeispiel für eine erfindungsgemäße Modifikation des Schieberverschlusses nach den Fig. 3 und 4 in schematischer Draufsicht und im schematischen Teilschnitt;
Fig. 6 hydraulischer Schaltplan für die Steuerung des Verteilerrinnen-Schieberverschlusses nach den Fig. 1 und 2 unter Darstellung eines Ausführungsbeispieles für eine erfindungsgemäße Modifikation desselben, so daß die Schieberplatte erfindungsgemäß bewegt werden kann;
Fig. 7 Darstellung der Erzeugung von Relativbewegungen der Kopf- und/oder Schieberplatte aus einer X- und einer Y-Schwingbewegung (Erzeugung von Lissajous-Figuren);
Fig. 8 Blockschaltbild zur Darstellung der Erzeugung von Relativbewegungen von Kopf- und/oder Schieberplatte, wobei dabei Relativbewegungen der unterschiedlichsten Art erhalten werden können;
Fig. 9 schematische Darstellung einer Ausführungsform mit längs einer geschlossenen Kurvenbahn bewegbarer Kopfplatte; und
Fig. 10a und 10b schematische Darstellung der um die Längsachse des Auslaufkanales herumbewegten Schattenecke bei einer längs einer Kreisbahn bewegten Schieberplatte, wobei der Mittelpunkt der Kreisbahn zur Längsachse des Auslaufkanales konzentrisch liegt.

In den Fig. 1 und 3 ist mit der Bezugsziffer 10 der untere Teil eines Gießgefäßes bezeichnet, in dessen Boden 13 eine Ausgußhülse 14 aus Feuerfest-Material angeordnet ist. Die Ausgußhülse 14 begrenzt einen oberen Teil eines Auslaufkanales 15, der sich nach unten in der Kopfplatte 7 eines allgemein mit 12 bezeichneten, konventionellen Schieberverschlusses fortsetzt. Der Schieberverschluß 12 umfaßt einen plattenförmigen, beweglichen Schieberteil bzw. eine Schieberplatte 8, sowie einen mit der Kopfplatte 7 starr verbundenen Ausgußteil in Form einer Ausgußplatte 9, an der ein Tauchrohr 16 befestigt ist. Die Ausgußplatte 9 sowie das Tauchrohr 16 weisen eine mit dem Auslaufkanal 15 fluchtende Ausgußöffnung 17 auf, während die Schieberplatte 8 einen Durchlaß 18 besitzt.

Die zwischen Kopfplatte 7 und Ausgußplatte 9 dichtend eingespannte, jedoch quer zum Auslaufkanal 8 verschiebbare Schieberplatte 9 ist mittels diametral angeordneter Regelzylinder 5 zwischen einer offenen Stellung, in welcher auch der Durchlaß 18 mit dem Auslaufkanal 15 fluchtet, und einer geschlossenen Stellung beweglich, in welcher die Verbindung zwischen dem Auslaufkanal 15 und der Ausgußöffnung 17 unterbrochen ist. In der Offenstellung der Schieberplatte 8 erfolgt mittels der hydraulisch be tätigbaren Regelzylinder 5 die Regelung des Öffnungsgrades des Durchlasses 18.

Der Schieberplatte 8 sind bei der in den Fig. 1 und 2 dargestellten Ausführungsform noch ein Wechselzylinder 6 zugeordnet, mittels dem ohne Gießabbruch die Schieberplatte 8 und auch der Ausgußteil 9, 16 ausgewechselt werden können.

Die Funktion der Regelzylinder 5 sowie des Wechselzylinders 6 sind anhand der Fig. 2 näher dargestellt:

Mittels der diametral zum Auslaufkanal 15 angeordneten und wirksamen Regelzylinder 5 wird die Schieberplatte - wie bereits oben ausgeführt - in oder außer Schließstellung gebracht, sowie in letzterer hinsichtlich des Öffnungsgrades geregelt. Die Regelzylinder 5 definieren eine Schieberplatten-Bewegungsachse X-X. Sie wird auch als Regelachse bezeichnet.

Zum Wechseln einer Schieberplatte 8 wird der ebenfalls quer zum Auslaufkanal 15 wirksame Wechselzylinder 6 aktiviert, wobei die Wirkrichtung Y des Wechselzylinders 6 sich senkrecht zur Regelachse X-X erstreckt. Die Wirkrichtung Y des Wechselzylinders 6 definiert die sogenannte Wechselachse.

Das Wechseln der Schieberplatte 8 geschieht in der Form, daß von der in Fig. 2 rechten Seite des Schieberverschluß-Gehäuses eine neue Schieberplatte 8ʹ bis zur Mitte eingeführt wird. Diese Schieberplatte 8ʹ liegt dann zwischen dem Wechselzylinder 6 und der in der Gießposition befindlichen Schieberplatte 8. Durch das Verfahren des Wechselzylinders 6 wird innerhalb von 0,2 s die neue Schieberplatte 8ʹ in Gießposition gebracht und die verbrauchte Schieberplatte 8 nach rückwärts (Pfeil 11) ausgeworfen. Anschließend fährt der hydraulische Wechselzy linder 6 zurück und gibt den Einschub für eine neue Schieberplatte (oder Absperrplatte 8ʺ) frei.

In der eingefahrenen Stellung kann die Schieberplatte 8 bzw. 8ʹ durch die seitlichen Regelzylinder 5 in jede Drosselposition zwischen 0 % und 100 % offen gebracht werden.

Da die Führungsrahmen 19 (Führungsschienen) für die Regelung auch bei Plattenwechsel in derselben Stellung bleibt, wird die neue Schieberplatte 8ʹ in die gleiche Position eingefahren, wie die vorhergegangene Schieberplatte 8. Auf diese Weise wird eine spontane Durchflußänderung vermieden. Der Plattenwechsel erfolgt in Fig. 2 in der "Ebene 2". Die "Ebene 1" ist durch die Kopfplatte 7 definiert. In der untersten "Ebene 3" liegt die Ausguß-bzw. Tauchrohrhalteplatte 9.

Das Wechseln der Schieberplatte 8 und das Wechseln der Tauchrohrhalteplatte 9 werden vom selben Wechselzylinder 6 aus durchgeführt, jedoch mit unterschiedlicher Geschwindigkeit. Im normalen Betrieb befinden sich vor und hinter der Tauchrohrhalteplatte Arretierbolzen, die das Tauchrohr stationär halten und verhüten, daß es beim Wechseln der Schieberplatte durch die Reibung zwischen Tauchrohrhalteplatte und Schieberplatte aus der Gießposition verfahren wird.

Beim Tauchrohrwechsel in der "Ebene 3" nach Fig. 2 wird die Schieberplatte 8 mittels der Regelzylinder 5 in die Schließposition gebracht. Nachdem der Gießstrahl unterbrochen ist und das Gießgefäß hydraulisch so weit angehoben ist, daß das Tauchrohr 16 aus dem Bad herausragt, wird in Fig. 2 von rechts nach links in einen unteren seitlichen Einschub die Ersatz-Tauchrohrhalteplatte 9ʹ samt neuem Tauchrohr 16ʹ eingeschoben und von dem Wechselzylinder 6 - diesmal mit wesentlich geringerer Ge schwindigkeit - in die Gießposition verfahren. Dabei wird gleichzeitg das alte Tauchrohr 16 nach rückwärts (Pfeil 20) ausgestoßen. Sobald das neue Tauchrohr in dieser Position ist, werden die Arretierstifte eingesetzt und das Gießgefäß wieder abgesenkt. Gleichzeitig wird die Schieberplatte 8 aus der Schließstellung in die Auf-Stellung gefahren und der Gießvorgang fortgesetzt. Die Unterbrechung des Gießvorganges kann mit erprobter Mannschaft unter 40 s gehalten werden. Dennoch besteht bereits bei derartig kurzen Gießunterbrüchen die Gefahr, daß die Schmelze im Auslaufkanal 15 einfriert. Besonders groß ist diese Gefahr bei unvorhergesehen längeren Gießunterbrüchen.

Um diese Gefahr auszuräumen und um während des Betriebes, d.h. in Offen- oder teilweiser Offenstellung der Schieberplatte 8 "statische" Schattenecken (strömungstote Zonen) sowohl unterhalb der Kopfplatte 7 als auch unterhalb der Schieberplatte 8 zu vermeiden, ist erfindungsgemäß vorgesehen, den Wechselzylinder 6 bzw. die Druckplatte 21 desselben am Führungsrahmen 19 für die Schieberplatten 8, 8ʹ fest anzukoppeln, so daß in Zusammenwirkung mit den Regelzylindern 5 der Führungsrahmen 19 und damit die dem Auslaufkanal 15 jeweils zugeordnete Schieberplatte 8 bzw. 8ʹ so in X- und Y-Richtung bewegbar sind, daß die dem Auslaufkanal 15 jeweils zugeordnete Schieberplatte sowohl in Schließstellung als auch in Offen- bzw. teilweiser Offenstellung eine Bewegung längs einer geschlossenen Kurvenbahn, vorzugsweise Kreisbahn mit gegenüber der Längsachse des Auslaufkanales 15 versetzt angeordnetem Mittelpunkt, ausführt. In den Fig. 10a, 10b ist diese Relativbewegung zwischen Schieberplatte 8 einerseits und Kopfplatte 7 bzw. Tauchrohrhalteplatte 9 andererseits in schematischer Draufsicht dargestellt. Die Schieberplatte 8 wird dabei längs einer Kreisbahn 43 bewegt, deren Mittelpunkt 44 gegenüber der Längsachse 45 des Auslaufkanales 15 seitlich versetzt liegt. Die um die Längsachse 45 des Auslaufkanales 15 in Richtung des Pfeiles 46 herumwandernde Schattenecke unterhalb der Kopfplatte 7 ist mit der Bezugsziffer 47 gekennzeichnet. Diametral zu dieser Schattenecke 47 bildet sich unterhalb der Schieberplatte 8 eine entsprechende Schattenecke aus. Auch diese bewegt sich in Richtung des Pfeiles 46, so daß statische Kanten vermieden sind.

Vorzugsweise ist die Bahn-, hier Kreisgeschwindigkeit der Schieberplatte 8, etwa konstant.

Die anhand der Fig. 10a, 10b dargestellte zwei-dimensionale Relativbewegung zwischen Schieberplatte einerseits und Kopfplatte bzw. Tauchrohrhalteplatte andererseits wird auch in Schließstellung der Schieberplatte 8 ausgeführt. Dadurch erhält man eine relativ große mechanische Beeinflussung der Schmelze nahe der Schieberplatte derart, daß die Schmelze in Bewegung gehalten wird und nicht einfriert. Der Schmelze wird im Auslaufkanal oberhalb der Schieberplatte eine Rotationsbewegung aufgeprägt mit der Folge, daß sich dabei eine mehr oder weniger starke vertikale Umwälzung der Schmelze einstellt. Dadurch wird die Gefahr eines Einfrierens der Schmelze zusätzlich vermindert.

Selbstverständlich ist es denkbar, die Druckplatte 21 direkt an der Schieberplatte 8ʹ angreifen zu lassen. Diametral dazu müßte dann ein Gegenzylinder angeordnet sein, an dessen Kolbenstange sich die Schieberplatte 8 abstützt, dadurch können die Schieberplatten 8, 8ʹ in Y-Y-Richtung hin- und herbewegt werden, und zwar innerhalb der schon vorhandenen Führungsschienen 19. Statt des nicht dargestellten Gegenzylinders kann auch ein elastisch wirksames Element vorgesehen sein. Dadurch wird die Gesamtkonstruktion zusätzlich vereinfacht.

Die den Regelzylindern 5 und dem Wechselzylinder 6 üblicherweise zugeordnete Hydraulik umfaßt ein 4/3-Wegeventil 22, mit dem normalerweise das Wechseln von Tauchrohr und Schieberplatte steuerbar ist, sowie eine Servo- bzw. Proportionalventil 23, mit dem die Regelbewegungen der Schieberplatte 8 bzw. 8ʹ gesteuert werden.

Diese bekannte Hydraulik wird nunmehr ergänzt durch ein Servo- bzw. Proportionalventil 24. Dieses ist in einer hydraulischen Verbindung zwischen den hydraulischen Verbindungsleitungen zum Wechselzylinder 6 einerseits und den hydraulischen Verbindungsleitungen zu den Regelzylindern 5 andererseits angeordnet, wobei der erstgenannte Anschluß zwischen dem Wechselzylinder 6 und dem 4/3-Wegeventil 22 und der andere Anschluß vor dem Servo- bzw. Proportionalventil 23 liegt. Die Fluidverbindung mit dem Servo- bzw. Proportionalventil 24 ist in Fig. 6 mit den Bezugsziffern 25, 26 gekennzeichnet. Die Angaben "P" und "T" betreffen den Anschluß zu "Pumpe" bzw. zum "Tank".

Das Servo- bzw. Proportionalventil 24 ist zuständig für die Relativbewegung des Führungsrahmens 19 bzw. der Schieberplatte 8 (oder 8ʹ) in Richtung der Y-Y-Achse (Wechselachse). Die Bewegung der Schieberplatte in X-X-Achse wird durch die ohnehin vorhandenen Regelzylinder 5 bewirkt. Um nun der Schieberplatte 8 bzw. 8ʹ eine Bewegung längs einer geschlossenen Kurvenbahn, z.B. Kreisbahn 43 entsprechend Fig. 10a, 10b bzw. Fig. 7, aufzuprägen, wird dem Servo- bzw. Proportionalventil 23 eine vorgegebene Frequenz aufgeschaltet. Entsprechend wird dem Ventil 24 eine Frequenz aufgeschaltet, wobei dann das Ventil 22 geschlossen bleibt. Die Ventile 23 und 24 werden vorzugsweise phasenverschoben frequenzaufgeschaltet, wobei bei einer Phasenverschiebung von 90° die bevorzugte Kreisbewegung des Führungsrahmens 19 bzw. der Schieberplatte 8 erhalten wird. Es wird dazu insbesondere auf Fig. 7 hingewiesen. Demnach liegt den Regelzylin dern 5 die sogenannte "Masterfrequenz f₁ʺ und auf dem Wechselzylinder 6 die sogenannte "Slavefrequenz f₂ʺ. Beide Oszillations-Bewegungen sind um 90° verschoben. Dadurch erhält man eine gleichförmige Kreisbewegung der Schieberplatte 8 in Schließ- und/oder Offen- bzw. teilweise Offentellung derselben. Die genannten Frequenzaufschaltungen können also sowohl in der Schließ- als auch Offen- bzw. teilweise Offenstellung, also bei jeder Stellung der Schieberplatte erfolgen.

Wird ein Platten- oder Tauchrohrwechsel vorgenommen, so werden die Frequenzaufschaltungen der Ventile 23 und 24 abgeschaltet und das Ventil 22 in Fig. 6 auf das rechte Schaltsymbol geschaltet. Erst nach dem Rücklauf des Wechselzylinders 6 (linkes Schaltsymbol des Ventiles 22) sollen die genannten Frequenzen auf die Ventile 23 und 24 wieder aufgelegt werden können.

Um ein allmähliches Wegdriften des Kolbens 27 zu verhindern, kann es vorteilhaft sein, in vorgegebenem Zeitrhythmus, z.B. alle 5 s, während der Frequenzaufschaltungen auf die Ventile 23 und 24, ein Signal aufzuschieben, und zwar auf das Ventil 24, durch das der dem Wechselzylinder 6 zugeordnete Kolben 27 zum in Fig. 6 unteren Anschlag geschoben wird.

In Fig. 8 ist schematisch die elektronische Steuerung für die Frequenzbeaufschlagung der Ventile 23 und 24 dargestellt. Dementsprechend sind den Vorsteuerventilen der Servo- bzw. Proportionalventile 23, 24 jeweils veränderbare Endverstärker 28, 29 zugeordnet, wobei dem Endverstärker 29 ein veränderbarer Phasenschieber 30 vorgeschaltet ist. Beide Endverstärker werden durch einen gemeinsamen Frequenzgenerator 31 gesteuert, der hinsichtlich Frequenz und vorzugsweise auch Amplitude veränderbar ist, wobei in Offen- bzw. teilweiser Offenstellung der Schieberplatte 8 und bei einem gegenüber der Längsachse des Auslaufkanals versetzt angeordneten Zentrum der Bewegungsbahn der Schieberplatte, die Amplitude 10 so gewählt ist,daß sie mindestens dem Abstand zwischen dem Mittelpunkt 44 der (Kreis-) Bewegungsbahn 43 der Schieberplatte und der Längsachse 45 des Auslaufkanales 15 entspricht. Dadurch ist auf jeden Fall gewährleistet, daß bei Bewegung der Schieberplatte 8 längs der geschlossenen Bahn der Auslaufkanal 15 zumindest einmal vollständig freigegeben wird, d.h. frei ist von Schattenecken. Mit anderen Worten, die Amplitude muß in der Offen- bzw. teilweisen Offenstellung so bestimmt sein, daß die Bewegungsbahn sich durch die Längsachse 45 des Auslaufkanales 15 hindurch erstreckt. Schließt die geschlossene Bewegungsbahn die Längsachse 45 des Auslaufkanales 15 ein, bewegt sich eine sich ausbildende Schattenecke 47 längs der Peripherie des Auslaufkanales 15. Um in der Offen- oder teilweisen Offenstellung der Schieberplatte 8 eine Veränderung des freien Strömungsquerschnittes bei sich fortbewegenden Schattenecken 47 zu vermeiden, sollten Frequenz und Amplitude in X- und Y-Richtung so eingestellt werden, daß die Relativbewegung zwischen Schieberplatte 8 einerseits und Kopfplatte 7 bzw. Tauchrohrhalteplatte 9 andererseits längs einer geschlossenen Kreisbahn erfolgt, deren Mittelpunkt auf der Längsachse 45 des Auslaufkanales 15 liegt. In der Schließstellung der Schieberplatte 19 kann die Bewegungsbahn auch eine andere Form besitzen, z.B. elliptisch, sein. In Schließstellung ist vor allem von Interesse, daß diese nicht aufgehoben wird.

Zurückkommend auf Fig. 8 ist der Endverstärker 28 dem Ventil 23 und der Endverstärker 29 dem Ventil 24 zugeordnet. Durch das Ventil 23 wird die Bewegung der Schieberplatte in X-X-Richtung gesteuert; das Ventil 24 ist für die Bewegung der Schieberplatte in Y-Y-Richtung verantwortlich. Durch den Phasenschieber kann ebenfalls die Kurvenbahn hinsichtlich ihrer Form beeinflußt werden.

Bei der beschriebenen Ausführungsform, wie sie insbesondere auch in Fig. 1 dargestellt ist, betreffen die Bezugs ziffer 1 eine Montageplatte, Bezugsziffer 2 das Schiebergehäuse, Bezugsziffer 3 ein Anpreßsystem und die Bezugsziffer 4 Befestigungsschrauben.

Unter Bezug auf die Fig. 3 bis 5b soll nun die Erfindung anhand einer zweiten, bekannten Ausführungsform eines Verteilerrinnen-Schieberverschlulsses dargestellt werden, wobei Teile, die dieser Schieberverschluß mit demjenigen nach den Fig. 1 und 2 gemeinsam hat, mit denselben Bezugsziffern gekennzeichnet sind. Diesbezüglich wird auf die vorangehende Beschreibung verwiesen.

Dementsprechend umfaßt der Schieberverschluß 12 dieser Ausführungsform eine im Boden des Gießgefäßes (z.B. Zwischenpfanne) eine Grundplatte 35. Unterhalb derselben ist eine Montageplatte 1 angeordnet. Daran schließt sich nach unten eine Zwischenplatte 34 an. An der Unterseite derselben ist das Schiebergehäuse 2 befestigt. Daran schließt sich nach unten eine Schutzplatte 33 an. Im Schiebergehäuse 2 ist die Schieberplatte 8 quer zum Auslaufkanal 15 mittels eines Regelzylinders 5 in Richtung der X-X-Achse (Regelachse) in und aus der Schließstellung verfahrbar. Die Regelung der Drosselposition der Schieberplatte 8 erfolgt in ähnlicher Weise wie bei der Ausführungsform nach den Fig. 1 und 2. Mangels eines gesondert vorgesehenen Wechselzylinders ist ein Plattenwechsel während des Gießens nicht möglich. Tauchrohrhalteplatte 9 samt Tauchrohr 16 können durch einen separaten Manipulator ausgewechselt werden. Dies ist im einzelnen nicht näher dargestellt, da hinlänglich bekannt. In Fig. 4 ist das Funktionsprinzip des Schieberverschlusses nach Fig. 3 schematisch dargestellt.

Um nun eine Bewegung der Schieberplatte längs einer geschlossenen Kurvenbahn ähnlich wie bei der Ausführungsform nach den Fig. 1, 2 und 6 - 8, 10a, 10b zu erhalten, wird die Lagerung der Schieberplatte 8 innerhalb des Schiebergehäuses 2 entsprechend den Fig. 5a, 5b modifiziert. Die Schieberplatte 8 ist innerhalb eines Schieberrahmens 36 gehalten. An diesem ist der Regelzylinder 5 bzw. dessen Kolbenstange gekoppelt. Mittels des Regelzylinders 5 kann die Schieberplatte 8 samt Schieberrahmen 36 in Richtung der Regelachse X-X hin- und herbewegt werden. Erfindungsgemäß soll dieser Bewegung jedoch eine weitere Bewegung in Richtung der senkrecht dazu stehenden und sich ebenfalls quer zum Auslaufkanal erstreckenden Achse Y-Y überlagert werden. Dies erfolgt durch seitlich am Schieberrahmen 36 angreifende Druckelemente 37, 38, die hydraulisch beaufschlagbar sind. Diese Druckelemente sind im Schiebergehäuse 2 fluiddicht gelagert. Vorzugsweise werden die Regelzylinder 5 und die seitlichen Druckelemente 37, 38 durch voneinander getrennte Fluidleitungen und Servoventile angesteuert, wobei zur Erzielung einer Kreisbewegung der Schieberplatte innerhalb des Schiebergehäuses 2 die Ansteuerung von Regelzylinder 5 und den seitlichen Druckelementen 37, 38 mit einer 90°-Phasenverschiebung verfolgen muß. Schließt man die seitlichen Druckelemente 37, 38 parallel zum Regelzylinder 5 (gestrichelte Linie in Fig. 5a), so ist nur eine 180°-Verschiebung der Frequenzen möglich. Damit ergeben sich nur zwei mögliche, jeweils geradlinige Oszillationsbewegungen, die jeweils um 45° gegen die Horizontale geneigt sind sowie senkrecht zueinander stehen.

In Fig. 5b ist ein Ausführungsbeispiel für die konstruktive Ausbildung des seitlichen Druckelementes 37 im Schnit und in vergrößertem Maßstab dargestellt. Das Druckelement 37 umfaßt demgemäß einen Druckstößel 39, der einerseits am Schieberrahmen 36 und andererseits an einer Membran 40 anliegt. Die Membran 40 begrenzt einen in der Seitenwandung des Schiebergehäuses 2 vorgesehenen Fluidraum 41, in den ein Druckmittelanschluß 42 mündet. Druckmittel-Pulsationen werden somit durch den Druckmitelanschluß 42 und Fluidraum 41 auf die Membran 40 und damit auf den Druckstößel 39 übertragen. Dementsprechend wird der Schieberrahmen 36 und damit die Schieberplatte 8 seitlich beaufschlagt bzw. bewegt. Die Druckbeaufschlagung des diametral gegenüberliegenden Druckelementes 38 erfolgt jeweils konträr zu derjenigen des Druckelementes 37.

Eines der beiden Druckelemente 37 oder 38 kann durch ein elastisches Element, z.B. mechanische Feder oder Gasfeder, ersetzt werden.

In Fig. 9 ist schematisch die Beaufschlagung der Kopfplatte 7 in X- und/oder Y-Richtung dargestellt, wobei die Bewegung der Kopfplatte 7 in derselben Weise erfolgen kann, wie die Bewegung der Schieberplatte 8 entsprechend der vorangehenden Beschreibung. Die Kopfplatte 7 kann zu diesem Zweck mit in X- und/oder Y-Richtung wirkenden Regelzylindern gekoppelt sein. Vorzugsweise ist die Kopfplatte 7 in einem Plattenrahmen entsprechend dem Schieberrahmen 36 nach Fig. 5a angeordnet und der Kopfplatten-Rahmen innerhalb eines Kopfplatten-Gehäuses in X- und Y-Richtung hin- und herbewegbar gelagert, ebenfalls z.B. entsprechend dem Schieberrahmen 36 innerhalb des Schiebergehäuses 2 nach Fig. 5a. Zur Bewegung der Kopfplatte in X- und/oder Y-Richtung können an dieser innerhalb des nicht dargestellten Kopfplatten-Gehäuses gelagerte Druckelemente angreifen, entsprechend den Druckelementen 37, 38 nach Fig. 5a bzw. 5b. Die hydraulische Steuerung der Druckelemente kann entsprechend Fig. 6 erfolgen. Dementsprechend ist im Extremfall eine oszillierende Bewegung der Kopfplatte 7 quer zum Auslaufkanal, aber auch eine Bewegung der Kopfplatte 7 längs einer geschlossenen Kurvenbahn, z.B. Kreis- oder Ellipsenbahn, möglich. Die Bewegung der Kopfplatte 7 in der beschriebenen Form kann ebenfalls sowohl in Schließ- als auch Offenstellung der Schieberplatte 8 erfolgen.

Gleichzeitig kann die Schieberplatte 8 wie oben beschrieben bewegt werden, so daß die Bewegungen von Kopfplatte 7 und Schieberplatte 8 insgesamt überlagert werden. Bei Phasenverschiebung der Kreisbewegung kann in Schließstellung der Schieberplatte ein noch höherer Rühreffekt auf die oberhalb der Schieberplatte 8 angeordnete Schmelze ausgeübt werden.

Eine besonders einfache Konstruktion zeichnet sich dadurch aus, daß die Schieberplatte 8 und Kopfplatte 7 jeweils quer zum Auslaufkanal 15 oszillieren, d.h. hin- und herbewegt werden, wobei die Oszillationsrichtungen X, Y senkrecht zueinander stehen und so aufeinander abgestimmt sind, daß zwischen Schieber- und Kopfplatte eine Relativbewegung längs einer geschlossenen Kurvenbahn entsteht, insbesondere in Offen- bzw. teilweiser Offenstellung der Schieberplatte 8 relativ zur Kopfplatte 7 eine sich um die Achse des Auslaufkanales 15 herum bewegte, etwa mondsichelartige Schattenecke 47 ausbildet, wobei diese Relativbewegung von Schieber- und Kopfplatte auch in Schließstellung ausgeführt werden kann. In Schließstellung liegt natürlich keine echte Schattenecke, sondern lediglich eine "gedachte Schattenecke" vor. Bei dieser Ausführungsform braucht lediglich an die Kopfplatte noch eine oszillierend angetriebene Kolben-Zylinder-Einheit (vorzugsweise hydraulisch betätigt) angekoppelt zu werden derart, daß die Kopfplatte in Y-Richtung und die Schieberplatte in X-richtung hin- und herbewegt werden. Man kann auf diese Weise dieselbe Relativverschiebung zwischen Kopf- und Schieberplatte erhalten, wie man sie durch die Bewegung der Schieberplatte oder Kopfplatte jeweils allein nach der oben beschriebenen Weise erhält.

Unabhängig von der beschriebenen Erfindung, jedoch auch in Kombination mit dieser, kann das Tauchrohr bzw. die Tauchrohrhalteplatte 9 mit einem nicht dargestellten Vibrator gekoppelt sein, um Tonerde-Ablagerungen in der Ausgußöffnung 17 des Tauchrohres 16 zu entfernen bzw. abzuvibrieren. Vorzugsweise erfolgt dies bei der Ausführungsform nach den Fig. 1 und 2 mittels des Wechselzylinders 6 bei geschlossener Schieberplatte 8. Nach Ankoppelung des Wechselzylinders 6 an den Ausgußteil, bestehend aus Tauchrohrhalteplatte 9 und Tauchrohr 16, muß lediglich eine ausreichend hohe Frequenz auf den Wechselzylinder 6 aufgeschaltet werden. Die Frequenzaufschaltung kann z.B. über das anhand der Fig. 6 beschriebene Servo- bzw. Proportionalventil 24 samt variablem Vorschaltventil erfolgen.

Es sei im übrigen noch darauf hingewiesen, daß gerade im Bereich strömungstoter Zonen bzw. von Schattenecken bevorzugt Umgebungsluft angesaugt wird, so daß die durch die erfindungsgemäß vorgesehene Relativbewegung erzielte Dichtwirkung neben der Vermeidung statischer Kanten von ganz wesentlicher Bedeutung ist.

Sämtliche in den Unterlagen offenbarte Merkmale werden als erfindungswesentlich beansprucht, soweit sie einzeln oder in Kombination gegenüber dem Stand der Technik neu sind.

## Patentansprüche

1. Verfahren zum Beherrschen des Auslaufkanales (15) eines Gießgefäßes (10) für metallische Schmelzen, mit einem Schieberverschluß (12), bestehend aus einem, zwischen einer an der Unterseite des Gießgefäßes (10) angeordneten Kopfplatte (7) und einem Ausgußteil (9, 16) beweglich gelagerten Schieberteil (Schieberplatte 8)
**dadurch gekennzeichnet,** daß
der Schieberteil (Schieberplatte 8) und/oder die Kopfplatte (7) in Schließ- und/oder Offen- bzw. teilweiser Offenstellung so bewegt wird bzw. werden, daß quer zum Auslaufkanal (15) eine zwei-dimensionale Relativbewegung zwischen Schieberteil (Schieberplatte 8) und Kopfplatte (7) entsteht.

2. Verfahren nach Anspruch 1,
**dadurch gekennzeichnet,**
daß die Schieberplatte (8) und/oder die Kopfplatte (7) längs einer geschlossenen Kurvenbahn, insbesondere längs einer konzentrisch zur Längsachse (45) des Auslaufkanals (15) angeordneten Kreisbahn, bewegt wird bzw. werden.

3. Verfahren nach Anspruch 1,
**dadurch gekennzeichnet,**
daß die Schieberplatte (8) und Kopfplatte (7) jeweils quer zum Auslaufkanal (15) oszillierend bzw. hin- und herbewegt werden, wobei die Oszillationsrichtungen (X, Y) sich unter einem Winkel, insbesondere von 90°, zueinander erstrecken, und wobei die Oszillationsbewegungen so aufeinander abgestimmt sind, daß zwischen Schieber- und Kopfplatte eine resultierende Relativbewegung längs einer geschlossenen Kurvenbahn, insbesondere längs einer konzentrisch zur Längsachse (45) des Auslaufkanales (15) angeordneten Kreisbahn, entsteht.

4. Verfahren nach Anspruch 1 oder 2,
**dadurch gekennzeichnet,**
daß die Bewegung der Schieberplatte (8) und/oder Kopfplatte (7) im wesentlichen gleichförmig, d.h. mit etwa konstanter Bahngeschwindigkeit, durchgeführt wird.

5. Verfahren nach einem der Ansprüche 1, 2 oder 4,
**dadurch gekennzeichnet,**
daß die Schieberplatte (8) und/oder Kopfplatte (7) jeweils in zwei, sich unter einem vorbestimmten Winkel, insbesondere von 90°, zueinander erstreckenden Richtungen (X, Y) so hin- und herbewegt werden, daß unter Überlagerung dieser Bewegungen die Schieber- und/oder Kopfplatte jeweils eine vorgegebene Lissajous-Bahn beschreibt.

6. Verfahren, insbesondere nach einem oder mehreren der Ansprüche 1 bis 5,
**dadurch gekennzeichnet,**
daß insbesondere zum Verhindern des Einfrierens von metallischer Schmelze im Auslaufkanal (15) die Schieberplatte (8) um die Achse des Auslaufkanales (15) herum rotierend bewegt wird.

7. Gießeinrichtung für metallische Schmelzen, insbesondere zur Durchführung des Verfahrens nach einem oder mehreren der Ansprüche 1 bis 6, mit einem Auslaufkanal (15) für ein Gießgefäß (10), der in einem Schieberverschluß (12) endet, dessen beweglicher Schieberteil (Schieberplatte 8) zwischen einer am Boden (13) des Gießgefäßes (10) angeordneten Kopfplatte (7) und einem Ausgußteil (9, 16) quer zum Auslaufkanal (15) in eine und aus einer den Auslaufkanal (15) absperrenden Schließstellung beweglich gelagert ist, und mit einer Betätigungsvorrichtung für den beweglichen Schieberteil (Schieberplatte 8),
**dadurch gekennzeichnet,**
daß
die Betätigungsvorrichtung (5, 6, 37, 38) derart ausgebildet ist, daß der bewegliche Schieberteil (Schieberplatte 8) in Schließ- und/oder Offen- bzw. teilweiser Offenstellung so bewegbar ist, daß quer zum Auslaufkanal (15) eine zwei-dimensionale Relativbewegung zwischen Schieber- und Kopfplatte entsteht, wobei die Schieberplatte dabei vorzugsweise längs einer geschlossenen Kurvenbahn, insbesondere sich konzentrisch zur Längsachse (45) des Auslaufkanales (15) erstreckenden Kreisbahn, bewegt ist.

8. Gießeinrichtung für metallische Schmelzen, insbesondere nach Anspruch 7,
**dadurch gekennzeichnet,**
daß der Kopfplatte (7) eine Betätigungsvorrichtung zugeordnet ist, durch die die Kopfplatte (7) in Schließ- und/oder Offen- bzw. teilweiser Offenstellung so bewegbar ist, daß quer zum Auslaufkanal (15) eine zwei-dimensionale Relativbewegung zwischen Schieber- und Kopfplatte entsteht, wobei die Kopfplatte (7) dabei vorzugsweise längs einer geschlossenen Kurvenbahn, insbesondere sich konzentrisch um die Längsachse (45) des Auslaufkanales (15) erstreckende Kreisbahn, bewegt ist (Fig. 9).

9. Gießeinrichtung nach dem Oberbegriff des Anspruches 7,
**dadurch gekennzeichnet,**
daß die Schieberplatte (8) durch die ihr zugeordnete Betätigungsvorrichtung in Richtung ihrer Schließ- bzw. Öffnungsbewegung oszillierend bewegbar ist, und daß der Kopfplatte (7) ebenfalls eine Betätigungsvorrichtung, vorzugsweise in Form einer hydraulisch betätigten Kolben-Zylinder-Einheit, zugeordnet ist, durch die die Kopfplatte (7) quer zum Auslaufkanal (15) und quer zur Oszillationsbewegung der Schieberplatte (8) oszillierend bewegbar ist, wobei die beiden Oszillationsbewegungen in Schließ- und/oder Offen- bzw. teilweiser Offenstellung der Schieberplatte (8) so aufeinander abgestimmt sind, daß zwischen Schieber- und Kopfplatte eine resultierende Relativbewegung längs einer geschlossenen Kurvenbahn, vorzugsweise längs einer sich konzentrisch zur Längsachse (45) des Auslaufkanales (15) erstreckenden Kreisbahn, entsteht.

10. Gießeinrichtung nach Anspruch 7 oder 8, mit einem beweglichen Schieberteil (Schieberplatte 8), dem ein Hydraulik-Wechselzylinder (6) sowie Hydraulik-Regelzylinder (5) zugeordnet ist,
**dadurch gekennzeichnet,**
daß der Wechselzylinder (6) sowie der bzw. die Regelzylinder (5) frequenzbeaufschlagbar sind, und zwar vorzugsweise phasenverschoben, insbesondere 90°-phasenverschoben.

11. Gießeinrichtung nach Anspruch 7 oder 8, mit einem beweglichen Schieberteil (Schieberplatte 8), dem ein Hydraulik-Regelzylinder zum Öffnen und Schließen zugeordnet ist,
**dadurch gekennzeichnet,**
daß der bewegliche Schieberteil (Schieberplatte 8) durch einen quer zum Auslaufkanal (15) sowie quer zur Wirkrichtung des Regelzylinders (5) wirksamen Antrieb (Druckelemente 37, 38) oszillierend beaufschlagbar ist, wobei die Frequenzaufschaltung von Regelzylinder (5) und die Frequenzaufschaltung des weiteren Antriebs (37, 38) vorzugsweise phasenverschoben, insbesondere 90°-phasenverschoben, sind,

12. Gießeinrichtung nach Anspruch 8,
**dadurch gekennzeichnet,**
daß die Kopfplatte (7) innerhalb eines Rahmens durch quer zum Auslaufkanal (15) sowie gegebenenfalls rechtwinkelig zueinander wirksame Antriebe, insbesondere hydraulisch betätigte Kolben-Zylinder-Einheiten, bewegbar ist.

13. Gießeinrichtung, insbesondere nach einem der Ansprüche 7 bis 12,
**dadurch gekennzeichnet,**
daß der Ausgußteil (9, 16) mit einem Vibrator koppelbar ist.

14. Gießeinrichtung nach Anspruch 13,
**dadurch gekennzeichnet,**
daß der Vibrator von einem Oszillator gesteuert ist.

15. Gießeinrichtung nach Anspruch 13 oder 14,
**dadurch gekennzeichnet,**
daß der Vibrator in mindestens einer Richtung quer zum Auslaufkanal (15) wirksam ist.

16. Gießeinrichtung nach einem der Ansprüche 13 bis 15,
**dadurch gekennzeichnet,**
daß der Vibrator ein Ultraschall-Vibrator ist.
